# EUROPÄISCHE PATENTSCHRIFT

(11) **EP 0 222 031 B1**
(45) Veröffentlichungstag und Bekanntmachung des Hinweises auf die Patenterteilung: **25.07.1990**
(21) Anmeldenummer: 85114300.8
(22) Anmeldetag: 09.11.1985
(51) Int. Cl.: E05D 3/06

(54) **180ò-Verschwindscharnier für Reihenschränke**
180 Degree concealed hinge for adjoining cupboards
Charnière cachée à ouverture à 180 degrés pour armoires attenantes et alignées

(43) Veröffentlichungstag der Anmeldung: 20.05.1987
(73) Patentinhaber: Ramsauer, Dieter, D-42555 Velbert (DE)
(72) Erfinder: Ramsauer, Dieter, D-42555 Velbert (DE)
(74) Vertreter: Stratmann, Ernst, Dr.-Ing.

(56) Entgegenhaltungen:
- DE-A- 2 628 952
- DE-A- 3 029 332
- FR-A- 2 392 207
- GB-A- 789 980

## Beschreibung

Die Erfindung betrifft ein 1800-Verschwindscharnier für Reihenschränke gemäß dem Oberbegriff von Anspruch 1. Ein derartiges Scharnier ist aus der FR-A-2 392 207 bereits bekannt.

Ein einen Öffnungsweg von 180_{°} bei Einzelschränken ermöglichendes Verschwindscharnier ist aus dem Prospektblatt C070, Zeiohnungs-Nr. 1043-00 der Firma EMKA Beschlagteile, 5600 Wuppertal 2, bekannt.

Nachteilig bei dem Scharnier gemäß der FR-A 2 392 207 wie auch gemäß dem Prospektblatt ist die Tatsache, daß zwar nach außen hin dieses Scharnier nicht sichtbar ist, innerhalb des Schrankraumes aber einen erheblichen Platzbedarf besitzt. Ein weiterer Nachteil ist der, daß die Drehpunkte konstruktionsbedingt verhältnismäßig weit auseinander liegen und daher erhebliche Hebelkräfte auf die einzelnen Teile des Scharniers einwirken, so daß deren Dimensionierung entsprechend kräftig gehalten werden muß, was die Herstellung vom Material her verteuert.

Aus der DE-OS 3 246 398 ist ein Anschraubscharnier für Reihenschränke mit aufliegender Tür bekannt, das gleichfalls einen Öffnungswinkel von 180_{°} ermöglicht. Diese Konstruktion hat den Vorteil, daß sie wesentlich kompakter ist und innerhalb des Schrankes, im Gegensatz zu dem vorhergehend genannten Stand der Technik, keinen Platz beansprucht. Dafür besteht der andere Nachteil, daß das Scharnier nach außen hin sichtbar ist und sogar über die Vorderfrontfläche der Türblätter der nebeneinander stehenden Reihenschränke vorspringt. Dies ist besonders nachteilig dann, wenn die Reihenschränke innerhalb von Fluchtwegen angeordnet werden, weil dort vorspringende Teile im Falle von Panik flüchtende Menschen verletzen oder behindern können. Auch läßt sich die Tür seitlich nicht flächendeckend gestalten, vielmehr muß sie mindestens um die Scharnierbreite kleiner als der Schrankkorpus sein. Auch bei der aus der FR-A-2 392 207 bekannten Konstruktion läßt sich die Tür nicht flächendeckend gestalten, vielmehr muß die Tür sowohl seitlich wie oben und unten kleiner sein als der Schrankkorpus.

Aufgabe der Erfindung ist es, das Verschwindscharnier gemäß der eingangs genannten Art dahingehend zu verbessern, daß es nicht nur keinen Nutzraum innerhalb eines Reihenschrankes in Anspruch nimmt und auch möglichst wenig über die Vorderfläche der Reihenschranktüren vorspringt und nach Möglichkeit auch weitgehend unsichtbar bleibt, sondern die Tür sollte auch praktisch die gleiche Größe wie der Schrankkorpus haben können.

Gelöst wird diese Aufgabe gemäß dem Kennzeichen des Anspruchs 1.

Diese Maßnahmen ermöglichen es nicht nur, die gesamte Schamierkonstruktion so kompakt zu gestalten, daß sie in den bei üblichen Reihenschränken vorhandenen Totraum im Bereich der Türanlenkung am Türgehäuse untergebracht werden kann, so daß die Scharniere einerseits innerhalb des Schrankvolumens keinen Platz wegnehmen, andererseits über die Türblattebene nicht wesentlich vorspringen, zum dritten wegen des relativ kurzen Abstandes zwischen den beiden Achsen die Belastung der einzelnen Scharnierteile gering ist, so daß mit geringen Materialstärken Scharniere verwirklicht werden können, sondern auch die Anbringung von dem Schrankkorpus in der Breite praktisch ganz abdeckenden Türen, abgesehen von 1...2 mm üblichem Spiel zur Aufnahme von Fertigungstoleranzen.

Es hat sich als besonders günstig herausgestellt, wenn die im Bereich des Gabelsteges befindlichen Anlageflächen für den Ausschnitt an der Abkantung von einer Nut gebildet sind.

Günstig ist es auch, wenn der gabelförmige Bock der am Türblatt befestigte Bock ist.

Von Vorteil ist es auch, wenn die Achsen von Stiften gebildet werden, die jeweils mit zumindest einem Ende in einer Gabelzinke in Preßpassung angeordnet sind, wobei die Enden der Stifte mit der jeweiligen Gabelaußenfläche fluchten oder geringfügig zurückspringen. Diese Anordnung ermöglicht eine besonders preisgünstige und platzsparende Ausführungsform.

Die Federeinrichtungen können eine innerhalb des Gabelstegs um den zugehörigen Stift herum angeordnete Spiralfeder, insbesondere Torsionsfeder umfassen, so daß auch für die Federeinrichtung der Platzbedarf extrem klein bleibt.

Bock, gebelförmiger Bock und Scharnierverbindungsstück sind vorzugsweise derart ausgestaltet, daß bei einer Verschwenkung des Bockes bezüglich des Schamierverbindungsstücks aus der (eine geschlossene Tür bildenden) Ruhestellung heraus um annähernd 90_{°} der Bock an das Scharnierverbindungsstück anschlägt.

Dadurch wird ermöglicht, die Schwenkbewegung von insgesamt 180° in zwei etwa gleich große Hälften aufzuteilen, wobei die erste Hälfte des Verschwenkwinkels von der einen Achse aufgenommen wird, bei der Federspannung nicht überwunden werden muß, während die zweite Hälfte dann gegen die Kraft der Federeinrichtung um die zweite Achse erfolgt.

Dieses Prinzip aufgeteilten Verschwenkung um eine erste und dann um eine zweite, versetzte Achse ist aus dem Stand der Technik bereits bekannt, ist dort aber in noch unbefriedigender Weise technisch gelöst.

Als besonders stabil hat sich eine Ausführungsform erwiesen, bei der der Anschlag von einer Winkelfläche gebildet wird, z.B. in der Form, daß in Ruhestellung (geschlossene Tür) das Scharnierverbindungsstück an den gabelförmigen Bock derart anschlägt, daß die Anschlagfläche zumindest zwei zueinander senkrecht liegende Anschlagflächen bildet.

Für die Befestigung hat sich eine Ausführungsform als besonders günstig erwiesen, bei der die Böcke mittels durch das Blech hindurchgeführter Kopfschrauben am Schrankgehäuse bzw. am Türblatt befestigt sind, wobei der am Türblatt befestigte Bock mittels Schrauben befestigt ist, die in im abgekanteten Teil des Türblatts befindliche Bohrungen, insbesondere Gewindebohrungen, eingeführt sind.

Die Erfindung wird nachfolgend anhand von Ausführungsbeispielen näher erläutert, die in den Zeichnungen dargestellt sind.

Es zeigt
Fig. 1 eine Ansicht von vorn auf ein Scharnier gemäß einer ersten Ausführungsform;
Fig. 2 eine Querschnittsansicht entlang der Pfeile 11-11 der Fig. 1;
Fig. 3 eine Ansicht von hinten gemäß den Pfeilen 111-111 der Fig. 2;
Fig. 4 eine ähnliche Ansicht wie Fig. 2, jedoch bei um 180_{°} geöffneter Tür;
Fig. 5, 6, 7 und 8 ähnliche Darstellungen wie die Fig. 1 bis 4 jedoch für eine Weiterbildung der Erfindung;
Fig. 9, 10 und 11 die beiden Böcke und das Scharnierverbindungsstück des Scharniers gemäß der ersten Ausführungsform in jeweils verschiedenen Ansichten;
Fig. 12, 13 und 14 entsprechende Darstellungen für die zweite Ausführungsform;
Fig. 15 und 16 zwei Axialstifte, die in beiden Ausführungsformen Verwendung finden;
Fig. 17 in zwei Ansichten die ebenfalls für beide Ausführungsformen eingesetzte Federeinrichtung; und
Fig. 18 einen nur bei der zweiten Ausführungsform eingesetzten weiteren Drehstift.

In Fig. 1 ist in einer Außenansicht eine erste Ausführungsform des erfindungsgemäßen 180°-Verschwindschamiers 10 dargestellt, das bei Reihenschränken 12 einsetzbar ist, bestehend aus einem ersten, am Schrankgehäuse 14 befestigten Bock 16 mit parallel zu und nahe der Türblattvorderfläche 18 liegender erster Drehlagerungsachse 20, sowie einem am Türblatt 22 befestigten zweiten Bock 24 mit einer Drehlagerachse 26, die zur ersten Drehlagerachse in Ruhestellung des Scharniers im wesentlichen parallel zur Türblattebene versetzt angeordnet ist, wie Fig. 2 erkennen läßt, Bezugszahl 28.

Desweiteren ist ein Schamierverbindungsstück 30 zu erkennen, das im ersten (20) und im zweiten Drehlager (26) schwenkbar gelagert ist, und das mit einer Federeinrichtung 32 am zweiten Drehlager 26 derart verknüpft ist, daß das Scharnierverbindungsstück 30 bezüglich des zweiten Bockes 24 in eine die Schließstellung der Tür darstellende Ruhestellung (Fig. 2) gedrängt wird.

Wie die Einzelteildarstellungen der Fig. 9, 10 und 11 erkennen lassen, hat das Schamierverbindungsstück 30, siehe in Fig. 10 die Seitenansicht A, die Form eines den in Fig. 11 dargestellten Bock 16 umgreifenden Gabel, bestehend aus den Gabelzinken 34 und dem die beiden Zinken 34 verbindenden Gabelsteg 36, wobei die Achse des einen Drehlagers, Bezugszahl 20, die Gabelzinken 34 durchstößt, während die andere, zweite Drehachse, Bezugszahl 26, den Gabelsteg 36 durchstößt, siehe insbesondere die Seitenansicht (untere Teilfigur) der Fig. 10.

In diesem Gabelsteg 36 ist auch eine Aussparung 38 zur Aufnahme einer Spiralfeder 34 vorgesehen, die sich mit ihrem einen Ende 40 an der inneren Wand 42, die von der Aussparung 38 in dem Gabelsteg 36 gebildet wird, abstützt, andererseits mit ihrem Ende 44 sich an einer Fläche 46 abstützt, die von dem zweiten Bock 24 gebildet wird, siehe Fig. 9. Die Feder 40 ist in Fig. 17 in ihrer Ruhestellung dargestellt, so daß sie in der in Fig. 2 erkennbaren Stellung unter Spannung steht, durch die die Feder ein Drehmoment erzeugt, das das Scharnierverbindungsstück 30 bezüglich des zweiten Bocks 24 in Gegenuhrzeigerrichtung um den Drehpunkt 26 zu verschwenken versucht (gesehen gemäß Fig. 2).

Es ist klar, daß wegen des symmetrischen Aufbaus das dargestellte Scharnier auch auf der linken Seite der Tür angebracht werden kann, und daß damit die Verhältnisse genau umgekehrt liegen würden.

Wie die Fig. 10 weiterhin erkennen läßt, besitzt das Scharnierverbindungsstück 30 am Ende seiner Gabelzinken jeweils einen nasenartigen Vorsprung 48, mit dem sich das Scharnierverbindungsstück unter dem Druck der Feder 32 um die Achse 26 herumschwenkend sich gegen eine Anlagefläche 50 legt, die von dem zweiten Bock 24 gemäß Fig. 9 gebildet wird. Zur besseren Kraftschlüssigkeit ist diese Anlagefläche 50 sogar winkelförmig ausgeführt, besteht also aus zwei zueinander senkrecht liegenden Flächen 50, 52, wobei sich an die Anlagefläche 52 die Fläche 54 des Scharnierverbindungsstücks anlegt. Kraftschlüssigkeit in axialer Richtung wird dabei durch ein Anliegen der Gabelseitenflächen 54 des Scharnierverbindungsstücks 30 an entsprechenden Gabelinnenflächen 58 des zweiten Bocks 24 erreicht, siehe die Fig. 9 und 10 in Verbindung mit der Fig. 3. Solange daher die Tür um weniger als etwa 90_{°} geöffnet ist, hält die Feder 32 die beiden Teile 30 und 24 in kraftschlüssigem Kontakt miteinander, so daß die beiden Teile praktisch wie ein einstückiges Teil mechanisch wirken, zumal der die Fläche 46 bildende Vorsprung 60 des zweiten Bockes 24 noch eine weitere Fläche 62 bildet, an die eine dritte Fläche 64 des Scharnierverbindungsstücks 30 sich anlegen kann.

Das Türblatt 12, das an seinem Ende eine Abkantung 66 besitzt, ist in Höhe des Scharniers eingeschnitten, wobei über eine Strecke A sowohl die Abkantung 66 als auch ein Teil des eigentlichen Türblattes 12 bis zu einer Tiefe B herausgeschnitten ist. Die dadurch vom Türblatt gebildete Kante 68 legt sich beim Montieren des zweiten Bockes 24 in eine entsprechende, durch Spritzguß gebildete Nut 70, siehe Fig. 9. Gleichzeitig legt sich die Kante 72 des Türausschnitts, siehe Fig. 3, in eine entsprechende, von dem zweiten Bock 24 gebildete Anlagefläche 74 und übergreift dabei mit im Bereich 76 den entsprechenden Randbereich 78 des Türblatts. Dieser Randbereich erstreckt sich bis zur Abkantung 66, und der zweite Bock 24 umgreift diese Abkantung mit einem Befestigungsbereich 78, der jeweils eine eingesenkte Bohrung 80 besitzt. Mit der Fläche 82 liegt somit der zweite Bock an der Außenfläche 84 des abgekanteten Teils des Türblatts 12 an, woraufhin mit Hilfe von Senkkopfschrauben 86 nach Einstecken des Bockes, insbesondere Einführen der Kante 68 in den Schlitz 70 und Anlegen der Fläche 82 an die Fläche 84 der Bock am Türblatt 12 sicher befestigt werden kann, beispielsweise dadurch, daß die Schrauben 86 in entsprechende Gewindebohrungen im abgekanteten Teil 66 des Türblatts eingeschraubt werden.

Die Konstruktion stellt eine besonders sichere und optisch ansprechende Befestigung am Türblatt dar, wobei der Bock die Ausschnittkanten durch die vorspringenden Bereiche 76 bzw. 78 überdeckt.

Es ist weiterhin in Fig. 9 zu erkennen, daß der zweite Bock wiederum die Form einer Gabel hat, mit Gabelzinken 88 und einem Gabelsteg 90, wobei der Gabelsteg von einem ersten Stegbereich 92, der auch die Nut 70 bildet, und einem zweiten Stegbereich gebildet wird, der den Vorsprung 60 bildet. Die beiden Stegbereiche oder Stege 92, 60 definieren zwischen sich einen Freiraum 94, in dem das Scharnierverbindungsstück 30 genau passend eingesetzt werden kann, wobei die Bohrung für die zweite Drehachse 26 des Scharnierverbindungsteils 30 koaxial zu Bohrungen 94 liegt, die in Gabelzinkenwänden 96 angeordnet sind, welche Gabelzinkenwände 96 von den Stegbereichen 92 bzw. 60 mit ihren Innenflächen in solchem Abstand gehalten werden, daß die Breite des Scharnierverbindungsstücks 30 mit ganz geringem Spiel um einen Axialstift 98 drehbar gelagert werden kann, der in Fig. 3 zu erkennen ist und in Fig. 15 als Einzelteil herausgezeichnet wurde. Der Axialstift 98 ist mit seinem einen, geriffelten Ende in eine der beiden Bohrungen 94 eingepresst, so daß nach Einsetzen des Scharnierverbindungsstückes 30 in dem zweiten Bock 24 der Stift 98 nicht von selbst herausfallen kann. Der Stift hat dabei eine solche Länge, daß er über die äußere Fläche 102 der Gabelzinkenwände 96 nicht hinausragt, was die spätere Montage des Scharniers in dem entsprechenden Ausschnitt des Türblatts 18 erleichert. Beim Einsetzen des Stiftes wird auch die Feder 32 in Stellung gebracht, derart, daß der Stift die Spirale der Feder 32 durchdringt, wie in Fig. 3 deutlich zu erkennen ist. Die Konstruktion der beiden Teile 24 bzw. 30 ist dabei derart, daß sich das Teil 30 bezüglich des Teils 24 gegen die Kraft der Feder aus der Anschlagstellung der Flächen 52, 54 um die Achse 26 herum um etwa 90_{°} voneinander wegbewegen kann, bis die Fläche 104 des Schamierverbindungsstücks 30 an der Fläche 106 des zweiten Bockes anschlägt und bei weiterer Drehung diesen Bock mitnimmt. Damit der Arm 44 der Feder32 diese Bewegung nicht behindert, besitzt das Schamierverbindungsstück 30 noch einen Einschnitt 108, in den dieser Federarm in der 90_{°}-Stellung eindringt, siehe beispielsweise auch die Fig. 4.

In Fig. 11 ist der erste Bock 16 in größeren Einzelheiten dargestellt, der eine Breite C aufweist, die in etwa dem inneren Gabelabstand zwischen den Gabelzinken 48 des Schamierverbindungsstückes 30 entspricht, so daß der erste Bock 16 zwischen die Gabelzinken 48 mit nur geringem axialen Spiel eingeschoben und anschließend ein entsprechender Axialstift 110 zur Bildung der ersten Drehlagerungsachse 20 eingeschoben werden kann, wobei dieser Stift 110 wiederum mit einem geriffelten Ende 100 versehen sein kann, um auch diesen Stift in der entsprechenden Bohrung 112 der Gabelzinken ₄8 des Scharnierverbindungsstückes 30 durch Preßpassung festlegen zu können.

Anschließend kann die Kombination aus Bock 16 und Scharnierverbindungsstück 30 in den zweiten Bock 24 eingeschoben werden, wobei sich die Teile so ineinander verhaken, daß die dann einzuschlie- ßende Feder 32 die Teile nicht mehr auseinandertreibt. Nunmehr kann der Stift 98 eingesetzt werden.

Der Stift 110 durchdringt eine Bohrung 114 des ersten Bockes 16 mit geringem Spiel, so daß dieser um den Stift zwischen den beiden Gabelzinken 48 aus einer ersten Stellung, die in Fig. 2 zu erkennen ist, in eine etwa um 90_{°} verdrehte Stellung verschwenkbar ist, die in Fig. 4 dargestellt ist, in welcher sich die aus der Kreisform herausspringende Fläche 116 des Kopfes des Bockes 16 gegen die Anlagefläche 118 des Scharnierverbindungsstückes 30 anlegt.

In dieser Stellung, siehe Fig. 4, ist das Türblatt 22 gegenüber der ursprünglichen Stellung, die in Fig. 2 dargestellt ist, um 180_{°} verschwenkt. Gleichzeitig wird erkennbar, daß das Türblatt 22 sich um ein Stück D parallel noch vorne verschoben hat, wodurch erreicht wird, daß ein zweiter Reihenschrank 13, der neben dem ersten Reihenschrank 12 mit gestrichelten Linien angedeutet ist, siehe Fig. 2, das Öffnen der Tür des Reihenschrankes 12 nicht behindert.

Der Bock 16 kann mittels einer Schraube 120 am Schrankgehäuse 14 angeschraubt sein, beispielsweise durch eine Gewindesackbohrung 122, wie in Fig. 11 dargestellt.

Wie die Fig. 2 erkennen läßt, ist die Schraube 120 das einzige Teil, das in den lichten Raum des eigentlichen Schrankgehäuses vorspringt, während die übrigen Teile des Scharniers innerhalb des ohnehin vorhandenen und aus Stabilitätsgründen vorzusehenen Totraums 124 zwischen Schrankgehäuse 14 und Türblatt 22 liegen. Das Scharnier springt über die Türblattvorderfläche 18 nur um die Materialstärke der Wand 76 des zweiten Bocks vor, also etwa um 1 bis 2 mm. Zwischen zwei nebeneinanderstehenden Reihenschränken könnte theoretisch die Scharnieranordnung derart getroffen sein, daß praktisch kein Spalt 126 zwischen Scharnier 10 des Reihenschrankes 12 und Tür 22 des daneben stehenden Reihenschrankes 13 (oder, falls dieser eine Tür aufweist, die in anderer Richtung aufgeht, eines entsprechenden Scharniers 10 des Reihenschrankes 13) auftritt. Um jedoch Fertigungstoleranzen aufnehmen zu können, hat es sich als zweckmäßig erwiesen, das Scharnier 10 gegenüber der Außenfläche 128 der Seitenwand des Schrankgehäuses 14 zurückspringen zu lassen, und zwar um etwa 1 bis 2 mm.

Der Vollständigkeit halber sei noch erwähnt, daß in Fig. 2 und 4 noch eine Dichtung 130 zu erkennen ist, gegen die sich das Türblatt 22 in der Schließstellung anlegt. Diese Dichtung ist über die Abwinklung 132 des Schrankgehäuses 14 aufgeschoben.

In den Fig. 5, 6, 7 und 8 ist eine etwas abgewandelte Ausführungsform zu erkennen, bei der das Scharnierverbindungsstück 230 den ersten Bock 216 nach außen hin verdeckt, was ein optisch etwas günstigeres Aussehen ergibt und die Verschmutzungsgefahr weiter reduziert.

Wie Fig. 13 zeigt, ist das Scharnierverbindungsstück 230 im wesentlichen von gleicher Form wie das Schamierverbindungsstück 30, jedoch mit einer zusatzlichen Wand 134, die den zwischen den Gabelzinken 48 angeordneten ersten Bock 216, siehe auch Fig. 14, nach vorne hin verdeckt. Um dieser Wand 134 beim Verschwenken um den ersten Bock 216 genügend Platz zu lassen, besitzt der Bock im Gegensatz zur Ausführungsform gemäß Fig. 14 eine Einsenkung 136, in die sich die Wand 134 hineinlegt, wenn die Tür um 180_{°} geöffnet ist, siehe Fig. 8.

Die hier beschriebene zweite Ausführungsform weist noch eine weitere Besonderheit auf. Und zwar erfolgt die Befestigung des zweiten Bockes 200 nicht mittels Senkschrauben, wie bei der Ausführungsform gemäß Fig. 9, sondern mit Hilfe einer Stiftschraube 136, Fig. 18, die in entsprechende Gewindebohrungen 138 in den Gabelzinken 88 derart eingeschraubt werden können, daß sie den zwischen der Abkantung 66 und dem Türblatt 22 gebildeten Eckbereich 140 gegen die von dem zweiten Bock gebildete Ecke 142 preßt. Diese Art der Befestigung hat den Vorteil, daß der verhältnismäßig große Befestigungsbereich 78 gemäß der Ausführungsform von Fig. 3 erheblich verkleinert werden kann, und zwar auf weniger als die Hälfte, dies deshalb, weil kein Platz für eine eingesenkte Bohrung für die Befestigungsschraube 86 mehr notwendig ist. Das bedeutet, daß das Maß F bei der Ausführungsform gemäß Fig. 5 erheblich kleiner bleibt, als das entsprechende Maß F bei der Ausführungsform gemäß Fig. 1. Da zudem auch der erste Lagerbock 16 sichtbar bleibt, ist das optische Aussehen der Ausführungsform gemäß Fig. 5 deutlich verbessert.

Das erfindungsgemäße Scharnier hat durch die dargestellte Konstruktionsweise in zwei aufeinander senkrecht liegenden Ebenen stabile Endlage: Die eine Ebene wird repräsentiert durch die Fläche 64 (Fig. 10) des Scharnierverbindungstücks 30, die an der Fläche 62 des Bockes 24 anschlägt, die zweite Ebene wird gebildet durch die Fläche 54 des Scharnierverbindungsstücks 30 und die Fläche 52 des Bockes 24. Durch diese Maßnahme wird erreicht, daß die federnde Türdichtung 130 das Scharnier nicht aus der Ruhestellung heraus in eine undefinierte, instabile Lage bringen kann.

## Patentansprüche

1. 180°-Verschwindschamier für Reihenschränke, bestehend aus einem ersten, am zumindest eine Abkantung aufweisenden Schrankgehäuse (14) befestigten Bock (16) mit einer parallel zu und nahe der Türblattvorderfläche (18) liegenden ersten Drehlagerachse (20), einem am zumindest eine Abkantung aufweisenden Türblatt (22) befestigten zweiten Bock (24) mit einer zur ersten Drehlagerachse (20) in Ruhestellung im wesentlichen parallel zur Türblattebene versetzten zweiten Drehlagerachse (26), mit einem Scharnierverbindungsstück (30), das bezüglich der ersten und der zweiten Drehlagerachse (20, 26) schwenkbar gelagert ist, und mit einer Federeinrichtung (32), die das Scharnierverbindungsstück (30) bezüglich des zugehörigen Bockes (z. B. 24) in eine Ruhestellung drängt, wobei das Scharnierverbindungsstück (30) die Form einer den einen Bock (z. B. 16) umgreifenden Gabel und der andere Bock (z. B. 24) die Form einer das Scharnierverbindungsstück (30) umgreifenden Gabel besitzt, und wobei die Achse des einen Drehlagers (z. B. 20) die Gabelzinken des Scharnierverbindungsstückes (30) und den einen Bock (z. B. 16), und die Achse des anderen Drehlagers (26) den Gabelsteg (36) des Scharnierverbindungsstücks (30) und die Gabelzinken des anderen, gabelförmigen Bockes (z. B. 24) durchstößt, dadurch gekennzeichnet, daß der gabelförmige Bock (z. B. 24) symmetrischen Aufbau besitzt und im Bereich des die Gabelzinken (88) verbindenden Gabelsteges (90) sowie an den Gabelzinken (88) Anlageflächen (Stegbereich 92, Gabelzinkenwände 96, Nut 70, Anlagefläche 74 mit Bereich 76, Fläche 82) zur kraftschlüssigen Anlage an die Wandbereiche (z. B. Kante 68, 72 des Türblattausschnitts, Befestigungsbereich 78, Außenfläche 84) eines an der im Türblatt oder im Schrankkorpus angeordneten Abkantung (66) vorgesehenen Ausschnitts aufweist.

2. Verschwindscharnier nach Anspruch 1, dadurch gekennzeichnet, daß die im Bereich des Gabelsteges (90) befindlichen Anlageflächen für den Ausschnitt an der Abkantung (66) von einer Nut (70) gebildet sind.

3. Verschwindscharnier nach Anspruch 1 oder 2, dadurch gekennzeichnet, daß der gabelförmige Bock (24) der am Türblatt (22) befestigte Bock ist.

4. Verschwindscharnier nach Anspruch 3, wobei die Böcke mittels durch das Blech hindurchgeführter Kopfschrauben (86; 120) am Schrankgehäuse (14) bzw. am Türblatt (22) befestigt sind, dadurch gekennzeichnet, daß der am Türblatt (22) befestigte Bock (24) mittels Schrauben (86) befestigt ist, die in im abgekanteten Teil (66) des Türblatts (12) befindliche Bohrungen, insbesondere Gewindebohrungen, eingeführt sind.

5. Verschwindscharnier nach einem der Ansprüche 1 bis 4, dadurch gekennzeichnet, daß die Achsen (20, 26) von Stiften (98, 110) gebildet werden, die jeweils mit zumindest einem Ende an einer Gabelzinke (z. B. 34, 88) in Presspassung (100) angeordnet sind, wobei die Enden (100) der Stifte (98,110) mit der jeweiligen Gabelaußenfläche fluchten oder geringfügig zurückspringen.

6. Verschwindscharnier nach Anspruch 5, dadurch gekennzeichnet, daß die Federeinrichtungen eine um den zugehörigen Stift herum angeordnete Spiralfeder umfassen.

7. Verschwindscharnier nach einem der Ansprüche 1 bis 6, dadurch gekennzeichnet, daß Bock (16), gabelförmiger Bock (24) und Scharnierverbindungsstück (30) derart ausgebildet sind, daß bei einer Verschwenkung des Bockes (16) bezüglich des Scharnierverbindungsstücks aus der (eine geschlossene Tür bildenden) Ruhestellung heraus um annähernd 90° der Bock an das Scharnierverbindungsstück anschlägt (118, 106).

8. Verschwindscharnier nach Anspruch 7, dadurch gekennzeichnet, daß in Ruhestellung (geschlossene Tür) das Scharnierverbindungsstück an den gabelförmigen Bock derart anschlägt, daß die Anschlagfläche (50, 52; 48, 54) zumindest zwei zueinander senkrecht liegende Anschlagflächen bildet.

## Claims

1. 180_{°} concealed hinge for adjoining cupboards, consisting of a first block (16) attached to cupboard housing (14) having at least one folded edge with a first pivot bearing axis (20) lying parallel and close to the front face of the door leaf, a second block (24) attached to the door leaf (22) having at least one folded edge with a second pivot bearing axis (26) essentially parallel to the first pivot bearing axis (20) in the rest position, offset with regard to the plane of the door leaf, with a hinge connecting piece (30) mounted rotatably with regard to the first and second pivot bearing axes (20, 26), and with a spring device (32) pushing the hinge connecting piece (30) into a rest position with regard to the appropriate block (e.g. 24), whereby the hinge connecting piece (30) has the form of a fork embracing the one block (e.g. 16) and the other block (e.g. 24) has the form of a fork embracing the hinge connecting piece (30), and whereby the axis of the one pivot bearing (e.g. 20) passes through the fork prongs of the hinge connecting piece (30) and the one block (e.g. 16), and the axis of the other pivot bearing (26) passes through the fork web (36) of the hinge connecting piece (30) and the fork prongs of the other fork-shaped block (e.g. 24), characterised in that the fork-shaped block (e.g. 24) has a symmetrical construction and has, in the region of the fork web (90) connecting the fork prongs (88) and on the fork prongs (88), contact surfaces (web region 92, prong walls 96, groove 70, contact surface 74 with region 76, surfaces 82) for adhesive contact with the wall areas (e.g. edge 68, 72 of the door leaf section, fixing region 78, outer surface 84) of a notch provided on the folded edge (66) arranged in the door leaf or in the body of the cupboard.

2. Concealed hinge according to Claim 1, characterised in that the contact surfaces situated in the region of the fork web (90) for the notch on the folded edge (66) are formed by a groove (70).

3. Concealed hinge according to Claim 1 or 2, characterised in that the fork-shaped block (24) is the block attached to the door leaf (22).

4. Concealed hinge according to Claim 3, wherein the blocks are secured to the cupboard housing (14) or to the door leaf (22) by means of headed screws (86; 120) passed through the metal sheet, characterised in that the block (24) secured to the door leaf (22) is secured by means of screws (86) which are inserted into bores, in particular threaded bores, situated in the folded edge part (66) of the door leaf (12).

5. Concealed hinge according to any one of claims 1 to 4, characterised in that the axes (20, 26) are formed of pins (98, 110) which are arranged in each case in press fit (100) with at least one end on a fork prong (for example 34, 88), whereby the ends (100) of the pins (98, 110) align with the respective external surface of the fork or are slightly set back.

6. Concealed hinge according to Claim 5, characterised in that the spring devices include a helical spring arranged around the associated pin.

7. Concealed hinge according to any one of Claims 1 to 6, characterised in that block (16), fork shaped block (24) and hinge connecting piece (30) are designed in such a way that in the case of the block (16) being rotated with regard to the hinge connection piece out of the rest position (constituting a closed door) by approximately 90_{°} the block strikes against the hinge connecting piece (118, 106).

8. Concealed hinge according to Claim 7, characterised in that in the rest position (closed door) the hinge connecting piece strikes against the fork shaped block in such a way that the stop face (50, 52; 48, 54) forms at least two stop faces lying perpendicularly to one another.

## Revendications

1. Charnière escamotable à ouverture de 180_{°} pour des armoires montées en série, constituée par une première attache (16) solidarisée à la carrosserie de l'armoire (14) comportant au moins une partie repliée, et équipée d'un premier axe de pivotement (20) disposé parallèlement à la face avant du panneau de porte (18) et à proximité de celle-ci, par une deuxième attache (24) solidarisée au panneau de porte (22) comportant au moins une partie repliée et munie d'un deuxième axe de pivotement (26) décalé essentiellement parallèlement au plan du panneau de porte par rapport au premier axe de pivotement (20), en position de repos, par une pièce de liaison de charnière (30) logée de manière pivotable par rapport au premier et au deuxième axe de pivotement (20, 26), et par un dispositif à ressort (32) qui entraîne la pièce de liaison de charnière (30) en position de repos par rapport à l'attache correspondante (par exemple 24), la pièce de liaison de charnière (30) présentant la forme d'une fourche entourant l'une des attaches (par exemple 16) et l'autre attache (par exemple 24) présentant la forme entourant la pièce de liaison de charnière (30) et l'axe de l'un des pivots (par exemple 20) traversant les branches de la pièce de liaison de charnière (30) ainsi que l'une des attaches (par exemple 16) et l'axe de l'autre pivot (26) traversant l'étrier en forme de fourche (36) de la pièce de liaison de charnière (30) ainsi que les branches de fourche de l'autre attache en forme de fourche (par exemple 24), caractérisée en ce que l'attache en forme de fourche (par exemple 24) présente une construction symétrique et comporte, dans la zpne de la semelle de fourche (90) reliant les branches de fourche (88) ainsi que sur les branches de fourche (88), des surfaces d'appui (zone de semelle 92, paroi des branches de fourche 96, rainure 70, surface d'appui 74 avec zone 76, surface 82) en vue d'un appui permettant la transmission d'efforts aux zones de parois (par exemple arête 68, 72 de l'évidement pratiqué dans le panneau de porte, zone de fixation 78, surface extérieure 84) d'un évidement prévu dans la partie repliée du panneau de porte ou de corps de l'armoire.

2. Charnière escamotable selon la revendication 1 caractérisée en ce que les surfaces d'appui pour l'évidement de la partie repliée (66), situées dans la zone de la semelle de la fourche (90) sont constituées par une rainure (70).

3. Charnière escamotable selon la revendication 1 ou 2 caractérisée en ce que l'attache en forme de fourche (24) est l'attache solidaire du panneau de porte (22).

4. Charnière escamotable selon la revendication 3 dans laquelle les attaches sont fixées à la carrosserie de l'armoire (14) ou au panneau de la porte (22) par des vis à tête (86, 120) qui traversent la feuille métallique, caractérisée en ce que l'attache (24) fixée au panneau de porte (22) est fixée à l'aide de vis (86) qui sont introduites dans des alésages, notamment des taraudages, pratiqués dans la partie repliée (66) du panneau de porte (12).

5. Charnière escamotable selon l'une des revendications 1 à 4 caractérisée en ce que les axes (20, 26) sont constitués par des chevilles (98, 110) qui sont agencées selon un assemblage serré (100) par chaque fois une extrémité sur une branche (par exemple 88) de fourche, les extrémités (100) des chevilles (98, 110) étant en alignement avec la surface extérieure de la fourche correspondante ou légèrement en retrait.

6. Charnière escamotable selon la revendication 5 caractérisée en ce que les dispositifs à ressort comprennent un ressort hélicoïdal agencé autour de la cheville correspondante.

7. Charnière escamotable selon l'une quelconque des revendications 1 à 6 caractérisée en ce que l'attache (16), l'attache en forme de fourche (24) et la pièce de liaison de charnière (30) sont conçues de manière telle que, lors d'un pivotement d'environ 90_{°} de l'attache (16) par rapport à la pièce de liaison de charnière à partir de la position de repos (portière fermée), l'attache bute contre la pièce de liaison de charnière (118, 106).

8. Charnière escamotable selon la revendication 7 caractérisée en ce que, en position de repos (portière fermée), la pièce de liaison de charnière bute contre l'attache en forme de fourche de telle sorte que la surface d'appui (50, 52; 48, 54) forme au moins deux surfaces d'appui perpendiculaires l'une à l'autre.
